# EUROPÄISCHE PATENTANMELDUNG

(11) **EP 1 241 272 A1**
(43) Veröffentlichungstag der Anmeldung: **18.09.2002**
(21) Anmeldenummer: 02450049.8
(22) Anmeldetag: 06.03.2002
(51) Int. Cl.: C21B 3/08

(54) **Einrichtung zum Granulieren von Schmelzen**

(30) Priorität: 15.03.2001 AT 4062001
(71) Anmelder: Tribovent Verfahrensentwicklung GmbH, 6700 Lorüns (AT)
(72) Erfinder: Edlinger, Alfred Dipl. Ing., 6780 Bartholomäberg (AT)
(74) Vertreter: Haffner, Thomas M., Dr.

(57) **Zusammenfassung**

Bei einer Einrichtung zum Granulieren von Schmelzen, insbesondere flüssigen Schlacken unter Verwendung von Dampf, mit einem Schmelzaggregat oder Tundish (1), aus welchem die flüssige Schmelze in einen Granulierraum ausgetragen wird, weist das Schmelzaggregat bzw. der Tundish (1) eine Schlackenabflußregeleinrichtung in Form eines höhenverstellbaren Wehres (2) auf. An den Schmelzeaustritt schließt eine Rinne (3) aus feuerfestem Material an, wobei die Rinne (3) in einem geschlossenen Gehäuse (5) angeordnet ist und in ihrem Boden Öffnungen (4) für die Aufnahme von Dampfdüsen (16) aufweist und an das Gehäuse (5) wenigstens eine Leitung (15) für den Austrag von Dampf und eine Schleuse (14) für den Austrag von Granulat (13) angeschlossen ist.

## Beschreibung

Die Erfindung bezieht sich auf eine Einrichtung zum Granulieren von Schmelzen, insbesondere flüssigen Schlacken unter Verwendung von Dampf, mit einem Schmelzaggregat oder Tundish, aus welchem die flüssige Schmelze in einen Granulierraum ausgetragen wird.

In der AT 407 247 wurde bereits vorgeschlagen, eine Schmelze aus einem Schmelzentundish mit Fluid unter Druck auszustoßen, wobei hier insbesondere Druckgas, Dampf oder Druckwasser in Richtung des Schlackenaustritts aus dem Tundish eingepreßt wurde. Der Schlackentundishauslauf erfordert bei derartigen Ausbildungen besondere Maßnahmen um zu verhindern, daß die Auslauföffnung zufriert und es wurde daher vorgeschlagen, ein höhenverstellbares Wehrrohr im Bereich des Schlackenauslaufes in den Tundish abzusenken, um die jeweils ausströmende Menge regulieren zu können, wobei der Treibgasstrahl koaxial zur Achse der Auslauföffnung eingebracht wurde und der Tundishauslauf unmittelbar in den Kühlraum mündet. Bei einer derartigen Ausbildung des Zerstäuberkopfes als Düse, in welche koaxial der Strahl einer Treibgaslanze mündet, muß in der Regel ein hoch überhitzter Dampf eingesetzt werden, um ein Zuwachsen der Öffnung zu verhindern. Neben einer derartigen Ausbildung des Zerstäuberkopfes als Austrittsdüse aus einem Schlackentundish sind weitere Ausbildungen beispielsweise der AT 406 954 B zu entnehmen, wobei hier die flüssige Schlacke in eine unter Unterdruck stehende Expansionskammer eingesaugt wird und mit einem Treibstrahl in die Kühlzone transportiert wird.

In der AT 405 511 ist ein Verfahren zum Granulieren und Zerkleinern von schmelzflüssigem Material beschrieben, bei welchem flüssige Schlacke im freien Fall mit Druckwasserstrahlen beaufschlagt wird, worauf die erstarrte und granulierte Schlacke gemeinsam mit dem gebildeten Dampf über eine pneumatische Förderleitung und einen Verteiler geführt wird. Das auf diese Weise verteilte Material kann unmittelbar in einer Strahlmühle weiter zerkleinert werden. Die prinzipiellen Abläufe beim Granulieren und Zerkleinern von schmelzflüssigem Material durch Beaufschlagen mit Dampf sind auch in der EP 683 824 B1 bereits beschrieben, wobei hier eine Mischkammer vorgesehen ist, in welche Wasser, Wasserdampf und/oder Luft-Wassergemische eingedüst werden, worauf das verdampfte Wasser gemeinsam mit dem erstarrten Material über einen Diffusor ausgestoßen wird. Der Zerstäuberkopf ist bei einer derartigen Ausbildung als Mischkammer mit anschließendem Diffusor ausgebildet, wobei auch in diesem Fall schmelzflüssige Schlacke aus einem entsprechenden Vorratsgefäß oder einem Tundish zugeführt werden kann.

In der AT 407 152 B wird festes Material in einem Schmelzzyklon erschmolzen, wobei an den druckfest verschließbaren Schmelzzyklon unmittelbar ein Kühlraum angeschlossen ist, welcher in der Folge unter geringerem Druck als der Schmelzzyklon gehalten werden muß, um den Austritt des Materials aus dem Schmelzzyklon in den Kühlraum zu ermöglichen. Da bei einem derartigen Verfahren die erforderliche Schmelzwärme im Schmelzzyklon aufgebracht werden muß, wird bei der Verbrennung von Brennstoffen im Schmelzzyklon eine hohe Gasmenge erzeugt, welche in der Folge eine entsprechend aufwendige Reinigung erfordert. Eine Regelung eines derartigen Verfahrens ist nur in dem Umfang möglich, in dem voraussetzungsgemäß die entsprechende Schmelzwärme bereitgestellt wird, sodaß insbesondere eine Reduktion der produzierten Gasmenge und eine Einstellung an die gewünschten Kühlbedingungen im Rahmen eines derartigen Schmelzzyklones nicht erzielt werden kann.

All diesen bekannten Ausbildungen gemeinsam ist der Umstand, daß für den Ausstoß der Schlacken hohe Mengen an Treibgasen, insbesondere Dampf eingesetzt werden, wobei Dampf in aller Regel stark überhitzt und Treibgase entsprechend hochvorgewärmt eingesetzt werden müssen. Neben der hohen zu erwärmenden Gasmenge besteht im Anschluß an die Zerstäubung ein relativ hoher Aufwand in der erforderlichen Reinigung der eingesetzten und gebildeten Gase, sodaß der apparative Aufwand für die Gaserzeugung und die Gasreinigung relativ hoch ist.

Klassische Granulierverfahren sehen vor, daß Schmelzen bzw. Schlacken einfach in Kühlflüssigkeiten eingeleitet werden, wobei naturgemäß bei Verwendung von Wasser als Kühlflüssigkeit die Schlacken nur geringe Eisenanteile enthalten dürfen, um einen stabilen Betrieb zu gewährleisten. Bei der Trockengranulation gelangt die Schlacke auf Kühlbänder oder Kühlplatten, wofür in der Regel relativ großbauende Einrichtungen erforderlich sind.

Die Erfindung zielt nun darauf ab, eine einfache Einrichtung zum Granulieren von Schmelzen der eingangs genannten Art zu schaffen, bei welcher die aufwendige Gasreinigung bei Verwendung von hohen Treibgasmengen sowie die Ausbildung konstruktiv aufwendiger Sprühköpfe vermieden wird und mit einer einfachen Konstruktion eine effiziente Granulation von Schmelzen gelingt. Zur Lösung dieser Aufgabe besteht die erfindungsgemäße Ausbildung im wesentlichen darin, daß das Schmelzaggregat bzw. der Tundish eine Schlackenabflußregeleinrichtung in Form eines höhenverstellbaren Wehres aufweist, daß an den Schmelzeaustritt eine Rinne aus feuerfestem Material anschließt, daß die Rinne in einem geschlossenen Gehäuse angeordnet ist und in ihrem Boden Öffnungen für die Aufnahme von Dampfdüsen aufweist, und daß an das Gehäuse wenigstens eine Leitung für den Austrag von Dampf und eine Schleuse für den Austrag von Granulat angeschlossen ist. Dadurch, daß konventionelle Bauteile, wie beispielsweise ein höhenverstellbares Wehr zur Regelung der in der Zeiteinheit durchtretenden Schmelze verwendet wird, kann auf konventionelle und erprobte Bauteile zurückgegriffen werden. Auch die nachfolgend an dem Schmelzenaustritt vorgesehene Rinne erfordert keine aufwendigen und komplexen Bauteile, wobei lediglich Bodenöffnungen vorgesehen sein müssen, an welche die für die Zwecke der Granulierung erforderlichen Dampfdüsen angeschlossen werden können. Da die Dampfdüsen nicht unmittelbar in Kontakt mit der Schmelze sind, können sie in entsprechendem Abstand und ggf. unter Zwischenschaltung entsprechender Isolierungen angeordnet werden, sodaß auch hier der Verschleiß wesentlich verringert wird, wobei gleichzeitig die Möglichkeit geschaffen wird, die Dampfdüsen, wie es einer bevorzugten Weiterbildung der erfindungsgemäßen Einrichtung entspricht, als Mischdüsen auszubilden, an welche eine Leitung für Dampf und eine Leitung für Druckwasser angeschlossen sind. Auf diese Weise kann Naßdampf unmittelbar auf die in der Rinne entlangströmende Schmelze gerichtet werden, wobei gleichzeitig ein Dampfschirm zwischen dem Feuerfestmaterial der Rinne und der Schmelze ausgebildet werden kann, wodurch die Feuerfestauskleidung geschont werden kann. Mit Rücksicht auf den eingetragenen Naßdampf ist die erfindungsgemäße Einrichtung so ausgebildet, daß sie in einem geschlossenen Gehäuse untergebracht ist, sodaß der gebildete überhitzte Dampf entsprechend ausgetragen, gereinigt und von ggf. mitausgetragenem feinen Granulat getrennt werden kann. Bedingt durch die Verwendung eines höhenverstellbaren Wehres und mit einer entsprechenden Anzahl von Mischdüsen lassen sich die für die Granulierung gewünschten Parameter in einfacher Weise und ohne komplizierten regeltechnischen Aufwand an die Bedürfnisse anpassen, sodaß insgesamt gegenüber einer Trockengranulation wesentlich kürzerbauende Einrichtung bewerkstelligt werden können, welche gleichzeitig aufgrund der Verwendung von Naßdampf unmittelbar bei der Granulation bereits wesentlich geringere Teilchengrößen ergeben. Bei Dampfgranulation wird nämlich gleichzeitig ein hohes Maß an Zerkleinerung erzielt, sodaß relativ feinkörniges Granulat ausgetragen werden kann. Das Eindüsen von Sattdampf in die relativ dünne Schmelzschicht führt gleichzeitig zur Ausbildung einer Schaumschlacke, welche nach dem Erstarren in feine Teilchen zerfällt und einen intensiven Wärmeübergang ermöglicht.

Gemäß einer bevorzugten Weiterbildung der erfindungsgemäßen Einrichtung ist die Ausbildung so getroffen, daß die Unterseite der Rinne mit einer Isolationsschicht versehen ist und daß die Düsen im Bereich der Isolationsschicht angeordnet sind. Eine derartige Isolationsschicht dient dem weiteren Schutz der Düsen und verringert thermische Verluste, sodaß hoch überhitzter Dampf aus dem geschlossenen Gehäuse ausgetragen werden kann.

Zur Abscheidung von Feingranulat aus der Dampfleitung ist mit Vorteil die Ausbildung so getroffen, daß in der Leitung zum Austragen von Dampf aus dem geschlossenen Gehäuse ein Heißzyklon zum Abscheiden von Feingranulat angeordnet ist. Mit Rücksicht auf die relativ rasche Abkühlung der Schmelze in Längsrichtung der Rinne, ist es energetisch vorteilhaft, Dampf bei unterschiedlichen Temperaturniveaus gesondert abzuführen, um auf diese Weise eine maximale Effizienz bei der Rekuperation der latenten Wärme bzw. beim Abarbeiten der Dampfenergie zu erzielen. Zu diesem Zweck ist mit Vorteil die Ausbildung so getroffen, daß das geschlossene Gehäuse wenigstens eine quer zur Rinne verlaufende Trennwand aufweist, deren Unterkante unter Ausbildung eines Spaltes zwischen in Richtung des Schmelzflusses benachbarten Düsen mündet, und daß an jede so gebildete Kammer des Gehäuses eine Leitung zum Abziehen von Dampf und jeweils ein Heißzyklon angeschlossen sind. Mit einer derartigen Einrichtung gelingt es beispielsweise in unmittelbarer Nachbarschaft des höhenverstellbaren Wehres Heißdampf mit Temperaturen zwischen 800° und 1100° C abzuziehen und aus einem nachgeschalteten Abschnitt Heißdampf bei Temperaturen von 600° bis 800° C abzuziehen, wohingegen die Dampftemperatur am Ende des Erstarrungs- und Granuliervorganges in der Regel zwischen 300° und 600° C liegt.

Wie bereits eingangs erwähnt, ist es im Hinblick auf die gewünschte Granulation und gleichzeitige weitestgehende Zerkleinerung des Granulates sowie im Hinblick auf den maximalen Schutz der Feuerfestauskleidung vorteilhaft die Ausbildung so zu treffen, daß die Mischdüsen für Sattdampf mit einem Druck von 1 bis 5 bar und Druckwasser mit einem Druck zwischen 2 und 30 bar zur Ausbildung von Naßdampf ausgelegt sind.

Die Erfindung wird nachfolgend anhand eines in der Zeichnung schematisch dargestellten Ausführungsbeispieles näher erläutert. In dieser zeigen Fig. 1 einen Querschnitt durch eine erfindungsgemäße Einrichtung schematisch teilweise im Schnitt und Fig. 2 eine vergrößerte Darstellung von Mischdüsen für die in Fig. 1 dargestellte Rinne teilweise im Schnitt.

In Fig. 1 ist der Schmelzen- bzw. Schlackenabstich eines Schmelzaggregates bzw. eines Tundish mit 1 bezeichnet. Im Bereich des Abstiches ist ein höhenverstellbares Wehr 2 vorgesehen, über welches die Schichtstärke der auf die nachfolgende Rinne 3 gelangenden Schmelze entsprechend geregelt werden kann. Die Rinne 3 weist Durchbrechungen 4 für die Aufnahme von Dampfdüsen auf, welche in Fig. 2 noch im Detail dargestellt sind.

Oberhalb der Rinne befindet sich ein geschlossenes Gehäuse 5, welches durch im wesentlichen vertikale Trennwände 6 in einzelne Kammern 7, 8 und 9 unterteilt ist. Die vertikalen Trennwände 6 enden hiebei in Abstand oberhalb der Rinne 3, sodaß ein freier Querschnitt für den Durchtritt der Schmelze bzw. des erstarrenden Materials verbleibt, wobei diese Wände oberhalb von Bereichen der Rinne münden, an welchen keine Durchbrechungen 4 für die Dampfdüsen angeordnet sind.

Aus den Kammern 7, 8 bzw. 9 wird Dampf mit unterschiedlichem Temperaturniveau jeweils über Dampfleitungen 10 abgezogen, wobei an jede derartige Dampfleitung 10 jeweils ein Heißzyklon 11 anschließt, in welchem Feingranulat aus dem abgezogenen Dampf abgetrennt werden kann und jeweils über Zellradschleusen 12 ausgetragen werden kann.

Das in der letzten Kammer 9 anfallende Granulat 13 wird über eine Zellradschleuse 14 ausgetragen. Insgesamt ergibt sich somit eine geschlossene Konstruktion, wobei Heißdampf aus den Kammern 7, 8 und 9 mit unterschiedlichem Temperaturniveau abgezogen wird, sodaß sich eine energetisch günstige Stufung der jeweiligen Heißdampftemperatur ergibt. Insbesondere gelingt es aus der kastenartigen Kammer 7 Heißdampf mit Temperaturen zwischen 800° und 1100° C, aus der zweiten Kammer 8 Heißdampf mit Temperaturen von 600° bis 800° C und aus der dritten Kammer 9 Heißdampf mit Temperaturen zwischen 300° und 600° C abzuziehen.

Oberhalb der Durchbrechung 4 der Rinne wird bedingt durch den Sattdampf bzw. Druckwasserdruck die Schmelze jeweils angehoben und durchwirbelt, wodurch eine rasche Granulation bei gleichzeitig effizienter Vorzerkleinerung erzielt wird.

Die an die Durchbrechungen 4 angeschlossenen Mischdüsen sind in Fig. 2 näher dargestellt. Die Rinne 3 aus Feuerfestmaterial ist an ihrer Unterseite mit einer Isolationsschicht 15 versehen, sodaß die Mischdüsen nur gering thermisch belastet werden. An die Mischdüsen 16 mündet ein Druckwasseranschluß 17 und ein Anschluß 18 für die Zufuhr von Sattdampf. Sattdampf wird in der Regel im Druckbereich zwischen 1 und 5 bar und Druckwasser im Druckbereich zwischen 2 und 30 bar eingesetzt. Der Sattdampf wird über den außenliegenden Ringraum der Mischdüse 16 zugeführt, in welchem Drallkörper 19 eingebaut sind, um eine intensive Durchmischung des Dampfes mit dem Druckwasser zu erzielen. Insgesamt wird aus derartigen Mischdüsen 16 über die Durchbrechungen 4 der Rinne 3 Naßdampf ausgestoßen, welcher in unmittelbarer Nachbarschaft der Feuerfestauskleidung der Rinne 3 einen Dampffilm bildet, welcher die Feuerfestauskleidung weitestgehend schützt und die Bewegung der Schmelze auch dann noch begünstigt, wenn diese bereits zumindest teilweise erstarrt ist, sodaß ein kontinuierlicher Abzug von erstarrten Partikeln in den entsprechenden Auffangraum der letzten Kammer 9 gewährleistet ist. Das Material strömt hierbei auf einem Dampfpolster mit geringem Widerstand ab. Der Mantel des Druckwasserrohres besteht bevorzugt aus isolierendem bzw. thermisch schlecht leitendem Material, sodaß eine vorzeitige Sattdampfkondensation verhindert wird.

Das über die Zellradschleuse 14 ausgetragene Granulat weist in der Regel Durchmesser zwischen 0,5 und 1,5 mm auf, wobei das über die Dampfleitungen 10 abgezogene Feingranulat wesentlich geringere maximale Durchmesser aufweist.

## Patentansprüche

1. Einrichtung zum Granulieren von Schmelzen, insbesondere flüssigen Schlacken unter Verwendung von Dampf, mit einem Schmelzaggregat oder Tundish, aus welchem die flüssige Schmelze in einen Granulierraum ausgetragen wird, **dadurch gekennzeichnet, daß** das Schmelzaggregat bzw. der Tundish (1) eine Schlackenabflußregeleinrichtung in Form eines höhenverstellbaren Wehres (2) aufweist, daß an den Schmelzeaustritt eine Rinne (3) aus feuerfestem Material anschließt, daß die Rinne (3) in einem geschlossenen Gehäuse (5) angeordnet ist und in ihrem Boden Öffnungen (4) für die Aufnahme von Dampfdüsen (16) aufweist, und daß an das Gehäuse (5) wenigstens eine Leitung (10) für den Austrag von Dampf und eine Schleuse (14) für den Austrag von Granulat (13) angeschlossen ist.

2. Einrichtung nach Anspruch 1, **dadurch gekennzeichnet, daß** die Dampfdüsen als Mischdüsen (16) ausgebildet sind, an welche eine Leitung (18) für Dampf und eine Leitung (17) für Druckwasser angeschlossen sind.

3. Einrichtung nach Anspruch 2, **dadurch gekennzeichnet, daß** die Unterseite der Rinne (3) mit einer Isolationsschicht (15) versehen ist und daß die Düsen (16) im Bereich der Isolationsschicht (15) angeordnet sind.

4. Einrichtung nach einem der Ansprüche 1, 2 oder 3, **dadurch gekennzeichnet, daß** in der Leitung (10) zum Austragen von Dampf aus dem geschlossenen Gehäuse (5) ein Heißzyklon (11) zum Abscheiden von Feingranulat angeordnet ist.

5. Einrichtung nach einem der Ansprüche 1 bis 4, **dadurch gekennzeichnet, daß** das geschlossene Gehäuse (5) wenigstens eine quer zur Rinne (3) verlaufende Trennwand (6) aufweist, deren Unterkante unter Ausbildung eines Spaltes zwischen in Richtung des Schmelzflusses benachbarten Düsen(16) mündet, und daß an jede so gebildete Kammer (7, 8, 9) des Gehäuses (5) eine Leitung (10) zum Abziehen von Dampf und jeweils ein Heißzyklon (11) angeschlossen sind.

6. Einrichtung nach einem der Ansprüche 2 bis 5, **dadurch gekennzeichnet, daß** die Mischdüsen (16) für Sattdampf mit einem Druck von 1 bis 5 bar und Druckwasser mit einem Druck zwischen 2 und 30 bar zur Ausbildung von Naßdampf ausgelegt sind.
